# EUROPÄISCHE PATENTSCHRIFT

(11) **EP 0 521 867 B1**
(45) Veröffentlichungstag und Bekanntmachung des Hinweises auf die Patenterteilung: **28.12.1994**
(21) Anmeldenummer: 91904225.9
(22) Anmeldetag: 23.02.1991
(51) Int. Cl.: C23F 1/46

(54) **VORRICHTUNG ZUR ELEKTROLYTISCHEN REGENERATION EINES CHLORID- UND METALLIONEN ENTHALTENDEN ÄTZMITTELS**
DEVICE FOR THE ELECTROLYTIC REGENERATION OF AN ETCHING AGENT CONTAINING CHLORIDE AND METALLIC IONS
DISPOSITIF DE REGENERATION ELECTROLYTIQUE D'UN REACTIF D'ATTAQUE CONTENANT DES IONS CHLORURE ET METAL

(30) Priorität: 29.03.1990 DE 4010035
(43) Veröffentlichungstag der Anmeldung: 13.01.1993
(73) Patentinhaber: HANS HÖLLMÜLLER MASCHINENBAU GMBH & CO., D-71083 Herrenberg (DE); ROBERT BOSCH GMBH, 70442 Stuttgart (DE)
(72) Erfinder: REITH, Heribert, D-7000 Stuttgart 31 (DE); LANDER, Hans, D-7127 Pleidelsheim (DE)
(74) Vertreter: Ostertag, Ulrich
(86) Internationale Anmeldenummer: EP9100340
(87) Internationale Veröffentlichungsnummer: WO9114800

(56) Entgegenhaltungen:
- EP-A- 0 141 905
- DE-A- 2 241 462
- DE-A- 2 650 912
- DE-A- 3 738 996
- DE-B- 2 008 766
- FR-A- 2 168 605
- Patent Abstracts of Japan, vol. 12, no. 110, (C-486)(2957), 8 April 1988; & JP-A-62 235 482

## Beschreibung

Die Erfindung betrifft eine Vorrichtung zur elektrolytischen Regeneration eines Chlorid- und Metallionen enthaltenden Ätzmittels mit einer Elektrolysekammer, in welcher eine erste Anode und eine erste Kathode angeordnet sind, mit einer ersten Gleichspannungsquelle, an welche die erste Anode und die erste Kathode angeschlossen sind, wobei sich an der ersten Kathode während des zwischen ihr und der ersten Anode stattfindenden Elektrolysevorganges Metall aus dem Ätzmittel abscheidet und wobei ferner zur Einstellung des pH-Wertes im Ätzmittel anodisch Wasser zersetzt und dabei Wasserstoffionen und Sauerstoff erzeugt werden.

Eine derartige Vorrichtung ist aus der EP-PS 01 41 905 bekannt. Diese Vorveröffentlichung beschreibt detailliert die chemischen und elektrophysikalischen Vorgänge, die bei der Ätzreaktion und der elektrolytischen Regeneration eines Ätzmittels ablaufen, wie es insbesondere bei der Herstellung elektronischer Leiterplatten eingesetzt wird. Auf diese Ausführungen wird Bezug genommen. Unter anderem wird in der EP-PS 01 41 905 erkannt, daß ein Teil der in der Ätzreaktion reduzierten Kupferionen durch Luftsauerstoff, insbesondere beim Versprühen in der Ätzmaschine, wieder aufoxidiert wird. Diese Nebenreaktion ist unerwünscht, da sie sich in einem pH-Anstieg bemerkbar macht, der seinerseits Einfluß auf die Ätzreaktion und die elektrolytische Regeneration hat. In der EP-PS 01 41 905 wird daher so vorgegangen, daß man bewußt an der Anode während des Elektrolysevorganges eine Wasserzersetzung unter Entwicklung von Sauerstoff stattfinden läßt. Durch hierbei in der Lösung verbleibende Wasserstoffionen läßt sich die Änderung des pH-Werts wieder kompensieren, so daß angenähert ein konstanter pH-Wert erhalten werden kann. Bei der bekannten Vorrichtung erfolgt diese Sauerstoffentwicklung an derselben Anode, die auch an dem die Abscheidung des Metalles bewirkenden Elektrolysevorgang beteiligt ist. Auf diese Weise läßt sich jedoch die Einstellung des pH-Wertes nicht optimal durchführen.

Aufgabe der vorliegenden Erfindung ist es, eine Vorrichtung der eingangs genannten Art so auszugestalten, daß das Ätzmittel in seiner Zusammensetzung und damit auch die Ätzbedingungen hoch konstant gehalten werden und infolge dessen sowohl die elektrolytische Abscheidung des in dem Ätzmittel angereicherten Metalles als auch die Einstellung des pH-Wertes unter optimalen Bedingungen erfolgen kann.

Diese Aufgabe wird erfindungsgemäß gelöst durch
a) eine unabhängige zweite Anode und eine unabhängige zweite Kathode;
b) eine unabhängige zweite Gleichspannungsquelle, an welche die zweite Anode und die zweite Kathode angeschlossen sind,
wobei sich der Sauerstoff an der zweiten Anode während des zwischen ihr und der zweiten Kathode stattfindenden Elektrolysevorganges bildet.

Erfindungsgemäß wird also für die elektrolytische Sauerstoffbildung, die der pH-Wert-Einstellung dient, ein vollständig eigenständiges Elektrodenpaar mit einer eigenständigen Stromversorgung vorgesehen. Es finden dann innerhalb der Vorrichtung zwei getrennte Elektrolysevorgänge statt, die beide nur eine Funktion ausüben und daher beide für ihre jeweilige Funktion optimal eingestellt werden können. Bei der bekannten Vorrichtung nach der EP-PS 01 41 905 mußten beispielsweise Stromdichte und Dauer des Elektrolysevorganges vorrangig an die Anforderungen angepaßt werden, die durch die Abscheidung des Metalles an der Kathode bestimmt waren. Dies ließ bei der Wahl der Parameter, die für die Entstehung von Sauerstoff verantwortlich sind, nur einen eingeschränkten Rahmen, so daß die Einhaltung eines konstanten pH-Wertes nur bedingt möglich war. Durch die erfindungsgemäß vorgesehene Trennung der beiden Elektrolysevorgänge kann jedoch die Sauerstoffbildung und damit die Einstellung des pH-Wertes ohne Rücksichtnahme auf diejenigen Vorgänge stattfinden, die zur Abscheidung des in dem Ätzmittel angereicherten Metalles führen.

Die zweite Anode hat vorzugsweise die Form einer Vielzahl elektrisch parallel geschalteter Anodenstäbe und die zweite Kathode die Form einer Vielzahl elektrisch parallel geschalteter Kathodenstäbe. Hierdurch ergibt sich eine verhältnismäßig hohe Elektrodenoberfläche und eine günstige Feldverteilung zwischen den einzelnen Elektrodenstäben, weshalb der Raumbedarf vergleichsweise gering ist. Da sich an diesen zweiten Elektroden effektiv keine Metalle abscheiden, braucht bei ihrer Geometrie nicht auf die Möglichkeit der Abstreifung geachtet zu werden, wie dies bei der ersten Kathode der Fall ist.

Vorzugsweise sind die Anodenstäbe und die Kathodenstäbe in Hilfselektrodenanordnungen zusammengefaßt, in denen beidseits einer mittleren Reihe von Anodenstäben jeweils eine Reihe von Kathodenstäben angeordnet ist. Derartige Hilfselektrodenanordnungen können modulartig nebeneinander (je nach der Größe und der Kapazität der Maschine) eingesetzt werden. Sie lassen sich elektrisch in Serie, vorzugsweise jedoch parallel schalten.

Damit tatsächlich an der zweiten Anode vorzugsweise Sauerstoff gebildet wird, empfiehlt sich, wenn die zweite Anode zumindest an ihrer Oberfläche aus einem Oxid oder Mischoxid der Metalle der Platingruppe (Platin, Titan, Tantal, Iridium, Rubidium) besteht.

Im gleichen Sinne wirkt es, wenn die Anode eine gasdurchlässige Umhüllung trägt. Bei dieser kann es sich beispielsweise um ein Polypropylen-Gewebe, ein Gewebe aus Fluorkunststoff, z.B. PTFE, oder aus Carbonfasern oder auch um einen Nadelfilz handeln.

Ein besonderer Vorteil der vorliegenden Erfindung besteht darin, daß sich die Einstellung des pH-Wertes besonders leicht automatisieren läßt. Hierzu kann eine pH-Meßsonde vorgesehen sein, welche den pH-Wert im Ätzmittel überwacht und einen Regelkreis beaufschlagt, der seinerseits die zweite Gleichspannungsquelle so ansteuert, daß der pH-Wert im Ätzmittel auf einem im wesentlichen konstanten Wert gehalten wird. Die Regelgrößen in diesem Regelkreis hängen in keiner Weise von denjenigen Regelgrößen ab, in die im allgemeinen die zur Abscheidung des angereicherten Metalles führende Elektrolyse eingebunden ist.

Ein Ausführungsbeispiel der Erfindung wird nachfolgend anhand der Zeichnung näher erläutert; es zeigen
- Figur 1:: schematisch im Schnitt eine Vorrichtung zur elektrolytischen Regeneration eines Chlorid- und Metallionen enthaltenden Ätzmittels;
- Figur 2:: die Draufsicht auf eine Hilfselektrodenanordnung, wie sie bei der Vorrichtung von Figur 1 Verwendung findet;
- Figur 3:: einen Schnitt gemäß Linie III-III von Figur 1.

Die in Figur 1 dargestellte Vorrichtung dient der elektrolytischen Regeneration eines chloridhaltigen Ätzmittels, welches bei der Herstellung von elektrischen Leiterplatten eingesetzt wird und sich dabei mit abgeätzten Metallionen, insbesondere Kupferionen, angereichert hat. Die chemischen und elektrophysikalischen Vorgänge, die in diesem Zusammenhang ablaufen, und die hierbei entstehenden Probleme sind in der oben beschriebenen EP-PS 01 41 905 ausführlich beschrieben. Hierauf wird Bezug genommen.

Die Vorrichtung enthält in einem Maschinengehäuse 1 eine Elektrolysekammer 2. Die Elektrolysekammer 2 ist bis zu einem bestimmten Spiegel 3 mit dem zu regenerierenden Ätzmittel 4 angefüllt. Die Art der Zu- und der Abfuhr des Ätzmittels und die hiermit verbundenen Regelvorgänge sind nicht Gegenstand der vorliegenden Erfindung und in der Zeichung auch nicht dargestellt. Hierfür kann beispielsweise auf die DE-OS 26 50 912 zurückgegriffen werden.

Eine Abscheidetrommel 5 taucht bis etwa zur Hälfte in das Ätzmittel 4 ein. Sie besitzt einen Mantel aus Kupfer, der mit einer Titanschicht 7 überzogen ist. Diese dient, wie weiter unten noch ausführlicher dargelegt wird, als Kathode der das Ätzmittel regenerierenden Elektrolyse.

Die Abscheidetrommel 5 ist am Maschinengehäuse 1 mittels einer Achse 8 drehbar gelagert, wobei die Drehung von einem nicht dargestellten Elektromotor besorgt wird. Die Achse 8 dient außerdem der Stromzufuhr zu der als Kathode dienenden Titanschicht 7 über die Stirnwände der Abscheidetrommel 5.

Eine Anode 14 in Form eines Anodenkorbes aus parallelen Stäben oder einem Geflecht umgibt die Abscheidetrommel 5 als konzentrischer Kreisbogen. Sie steht über ein Kabel 9 mit dem Pluspol einer Gleichspannungsquelle 10 in Verbindung. In ähnlicher Weise ist die Achse 8 der Abscheidetrommel 5 über ein Kabel 11 mit dem Minuspol der Gleichspannungsquelle 10 verbunden.

In das Ätzmittel 4, welches die Elektrolysekammer 2 durchläuft, taucht eine Redoxelektrode 12 ein, die laufend das Redoxpotential des hier befindlichen Ätzmittels überwacht. Die Redoxelektrode 12 ist in Figur 1 direkt in der Elektrolysekammer 2 dargestellt; meßtechnisch günstiger ist jedoch die Anordnung in einem außerhalb der Elektrolysekammer 2 liegenden Strömungsweg, beispielsweise in der Rohrleitung (in der Zeichnung nicht dargestellt), welche den unterhalb der Elektrolysekammer 2 liegenden Sumpf 21 mit der Elektrolysekammer verbindet. Sie ist mit einem Regelkreis 13 verbunden, welcher seinerseits die Gleichspannungsquelle 10 so steuert, daß das Verhältnis der Konzentrationen von einwertigen und zweiwertigen Kupferionen, für welches das gemessene Redoxpotential ein Maß ist und das seinerseits als Hinweis für den Fortschritt der Regeneration des Ätzmittels dient, innerhalb bestimmter Grenzen konstant bleibt. Wegen Einzelheiten der Regelung dieser die metallische Abscheidung bewirkenden Elektrolyse wird wiederum auf die oben bereits erwähnte DE-OS 26 50 912 Bezug genommen. Auf die Art der Regelung kommt es jedoch im vorliegenden Zusammenhang nicht entscheidend an; von Bedeutung ist nur, daß diese Regelung ausschließlich unter Gesichtspunkt einer optimalen Entreicherung des Ätzmittels von hierin enthaltenen, abgeätztem Metall betrieben werden kann und hierbei keine anderen Faktoren berücksichtigt zu werden brauchen. Insoweit liegen die Verhältnisse entscheidend anders als beim Gegenstand der EP-PS 01 41 905, wo durch eine einheitliche Elektrolyse nicht nur der eigentliche Abscheidevorgang des Metalles sondern gleichzeitig eine bestimmte Sauerstofferzeugung an der Anode zur Wiederherstellung eines bestimmten pH-Wertes erfolgen soll.

Ein Abstreifmesser 18 liegt unter einem gewissen Druck und ggf. parallel zur Mantelfläche der Abscheidetrommel 5 oszillierend an der Titanschicht 7 an und streift von dort das abgeschiedene Kupfer ab. Das so erhaltene Kupferpulver fällt in eine Absackvorrichtung 19 und wird in gut handhabbare Gebinde 20 verpackt, die dann einem Wiederverwender zugeleitet werden.

Unterhalb der Elektrolysekammer 2 befindet sich im Maschinengehäuse 1 ein Sumpf 21, in welchem ebenfalls Ätzmittel 4 bis zu einem Spiegel 22 steht. Das in dem Sumpf 21 enthaltene Ätzmittel 4 ist in einer bestimmten, hier nicht näher interessierenden Weise in den Regelvorgang bei der Zufuhr bzw. Abfuhr von angereichertem oder abgereichertem Ätzmittel zu der Elektrolysekammer 2 eingeschaltet. Ein Beispiel hierfür, auf welches aber die vorliegende Erfindung nicht beschränkt ist, findet sich in der älteren Patentanmeldung WO 90/05797

In das Ätzmittel 4, welches sich im Sumpf 21 befindet, taucht eine Hilfselektrodenanordnung 23 ein. Diese ist in den Figuren 2 und 3 vergrößert dargestellt, so daß die Einzelheiten besser erkennbar sind. Die Hilfselektrodenanordnung 23 umfaßt eine Reihe von Anodenstäben 24 sowie zwei Reihen von Kathodenstäben 25 beidseits der Anodenstäbe 24. Die Anordnung in Reihen ist insbesondere in Figur 2 gut zu erkennen. Die Anodenstäbe 24 sind an ihrem oberen Ende über eine Stromschiene 26 elektrisch miteinander verbunden. In entsprechender Weise ist die in Figur 3 linke Reihe von Kathodenstäben 25 an ihrem oberen Ende durch eine Stromschiene 27 und die in Figur 3 rechte Reihe von Kathodenstäben 25 an ihrem oberen Ende durch eine Stromschiene 28 elektrisch miteinander verbunden. Außerdem besteht eine in der Zeichnung nicht dargestellte elektrische Verbindung zwischen den beiden Stromschienen 27 und 28, über welche die beiden Reihen von Kathodenstäben 25 elektrisch gespeist werden.

Die Anordenstäbe 24 und Kathodenstäbe 25 sind in der beschriebenen Anordnung in einer Halteplatte 29 aus elektrisch isolierenden Material gehaltert, die ihrerseits an dem Maschinengehäuse 1 mit Schrauben befestigt werden kann.

Die unteren Enden der Kathodenstäbe 25 sind an einer Gegenplatte 30 verschraubt; die unteren Enden der Anodenstäbe 24 dagegen sind durch Bohrungen der Gegenplatte 30 frei hindurchgeführt; selbstverständlich besteht auch die Gegenplatte 30 aus elektrisch nicht leitenden Material.

Über die Breite des Sumpfes 21, also über die Dimension hinweg, die senkrecht auf der Zeichenebene von Figur 1 steht, sind mehrere derartige Hilfselektrodenanordnungen 23 angeordnet, die elektrisch in Reihe geschaltet sein können, vorzugsweise aber parallel geschaltet sind. Alle Anoden der Hilfselektrodenanordnungen 23 sind über ein Kabel 31 mit den Pluspol einer zweiten Gleichstromquelle 32 verbunden. In entsprechender Weise sind alle Kathoden der Hilfselektrodenanordnungen 23 über ein Kabel 33 mit den Minuspol der Gleichstromquelle 32 verbunden.

In den Ätzmittel 4, welches sich in dem Sumpf 21 befindet, ist eine pH-Meßsonde 34 angeordnet. Selbstverständlich kann diese aber auch in einer Rohrleitung, durch welche das Ätzmittel 4 gefördert wird, oder an einer anderen geeigneten Stelle liegen. Die pH-Meßsonde 34 liefert ihr für den pH-Wert im Ätzmittel 4 stehendes Signal an einen zweiten Regelkreis 35, der seinerseits die zweite Gleichstromquelle 32 aussteuert. Die Regelvorgänge laufen dabei grundsätzlich ähnlich ab, wie dies in der EP-PS 01 41 905 beschrieben ist: Steigt der pH-Wert als Folge der Luftoxidation des Ätzmittels insbesondere in der Ätzmaschine an, beispielsweise über den Sollwert von 2.0, so stellt dies die pH-Meßsonde 34 fest. Über den Regelkreis 35 aktiviert sie die zweite Gleichstromquelle 32, so daß sich zwischen den Anodenstäben 24 und den Kathodenstäben 25 in den Hilfselektrodenanordnungen 23 ein Elektrolysevorgang abspielt. Im Gegensatz zu der Vorrichtung, die in der EP-PS 01 41 905 beschrieben ist, können jedoch die Zeitdauer dieser Elektrolyse sowie die Verfahrensparameter der Elektrolyse, insbesondere also Spannung, Stromstärke und Oberflächenbeschaffenheit der verwendeten Elektroden (siehe hierzu unten) speziell und ausschließlich an den Zweck der Wiedereinstellung des pH-Wertes angepaßt werden. Die Regelvorgänge, welche einerseits in dem Regelkreis 35 zur Einstellung des pH-Wertes und andererseits in dem Regelkreis 13 zur Einstellung des Redoxpotentiales in dem regenerierten Ätzmittel 4 ablaufen, sind voneinander vollständig unabhängig.

Bereits in der mehrfach erwähnten EP-PS 01 41 905 wurde angedeutet, daß durch eine spezielle Umhüllung der Anode die konkurrierende Entwicklung von Chlorgas und Sauerstoffgas in Richtung auf die Entwicklung von Sauerstoff verschoben werden kann. Aus demselben Grunde wird auch bei der hier beschriebenen Vorrichtung (vergl. Figur 3) eine Umhüllung 36 der Anodenstäbe 24 verwendet, die vorzugsweise aus einem Polypropylengewebe besteht. Durch die Art des Gewebes sowie die Art der Wicklung (Straffheit, Spalte zwischen den einzelnen Wicklungen) läßt sich in weiten Grenzen bestimmen, in welchem Ausmaße sich an den Anodenstäben 24 der Hilfselektrodenanordnungen 23 Sauerstoff bildet. Die unerwünschte Freisetzung von Chlorgas an dieser Stelle wird praktisch vollständig vermieden.

In gleichem Sinne dient das Material, aus dem die Anodenstäbe 24 bestehen: Hier werden (zumindest an der Oberfläche) Oxide bzw. Mischoxide der Platingruppe (Platin, Titan, Tantal, Iridium, Rubidium) eingesetzt.

## Patentansprüche

1. Vorrichtung zur elektrolytischen Regeneration eines Chlorid- und Metallionen enthaltenden Ätzmittels mit einer Elektrolysekammer, in welcher eine erste Anode und eine erste Kathode angeordnet sind, mit einer ersten Gleichspannungsquelle, an welche die erste Anode und die erste Kathode angeschlossen sind, wobei sich an der ersten Kathode während des zwischen ihr und der ersten Anode stattfindenden Elektrolysevorganges Metall aus dem Ätzmittel abscheidet und wobei ferner zur Einstellung des pH-Wertes im Ätzmittel anodisch Wasser zersetzt und dabei Wasserstoffionen und Sauerstoff erzeugt werden,
gekennzeichnet durch
a) eine unabhängige zweite Anode (24) und eine unabhängige zweite Kathode (25);
b) eine unabhängige zweite Gleichspannungsquelle (32), an welche die zweite Anode (24) und die zweite Kathode (25) angeschlossen sind,
wobei sich der Sauerstoff an der zweiten Anode (24) während des zwischen ihr und der zweiten Kathode (25) stattfindenden Elektrolysevorganges bildet.

2. Vorrichtung nach Anspruch 1, dadurch gekennzeichnet, daß die Anode die Form einer Vielzahl elektrisch parallel geschalteter Anodenstäbe (24) und die Kathode die Form einer Vielzahl elektrisch parallel geschalteter Kathodenstäbe (25) aufweist.

3. Vorrichtung nach Anspruch 2, dadurch gekennzeichnet, daß die Anodenstäbe (24) und die Kathodenstäbe (25) in Hilfselektrodenanordnungen (23) zusammengefaßt sind, in denen beidseits einer mittleren Reihe von Anodenstäben (24) jeweils eine Reihe von Kathodenstäben (25) angeordnet ist.

4. Vorrichtung nach einem der Ansprüche 1 bis 3, dadurch gekennzeichnet, daß die zweite Anode (24) zumindest an ihrer Oberfläche aus einem Oxid oder Mischoxid der Metalle der Platingruppe (Platin, Titan, Tantal, Iridium, Rubidium) besteht.

5. Vorrichtung nach einem der Ansprüche 1 bis 4, dadurch gekennzeichnet, daß die Anode (24) eine gasdurchlässige Umhüllung (36) trägt.

6. Vorrichtung nach Anspruch 5, dadurch gekennzeichnet, daß die Umhüllung (36) ein Polypropylen-Gewebe ist.

7. Vorrichtung nach Anspruch 5, dadurch gekennzeichnet, daß die Umhüllung (36) ein Gewebe aus Fluorkunststoff, z. B. PTFE, ist.

8. Vorrichtung nach Anspruch 5, dadurch gekennzeichnet, daß die Umhüllung (36) eine Gewebe aus Carbonfasern ist.

9. Vorrichtung nach Anspruch 5, dadurch gekennzeichnet, daß die Umhüllung (36) aus Nadelfilz besteht.

10. Vorrichtung nach einem der Ansprüche 1 bis 9, dadurch gekennzeichnet, daß eine pH-Meßsonde (34) vorgesehen ist, welche den pH-Wert im Ätzmittel (4) überwacht und einen Regelkreis (35) beaufschlagt, der seinerseits die zweite Gleichspannungsquelle (32) so ansteuert, daß der pH-Wert im Ätzmittel auf einem im wesentlichen konstanten Wert gehalten wird.

## Claims

1. Device for the electrolytic regeneration of an etching agent containing chloride and metallic ions with an electrolysis chamber in which a first anode and a first cathode are arranged, with a first constant voltage source, to which the first anode and the first cathode are connected, metal separating from the etching agent at the first cathode in the course of the electrolysis process taking place between it and the first anode and further, water being anodically decomposed and hydrogen ions and oxygen being produced in order to adjust the pH in the etching agent,
characterized by
a) an independent second anode (24) and an independent second cathode (25);
b) an independent second constant voltage source (32) to which the second anode (24) and the second cathode (25) are connected,
the oxygen forming at the second anode (24) in the course of the electrolysis process taking place between it and the second cathode (25).

2. Device according to Claim 1, characterized in that the anode has the form of a multiplicity of anode rods (24) connected in parallel in electrical terms and the cathode the form of a multiplicity of cathode rods (25) connected in parallel in electrical terms.

3. Device according to Claim 2, characterized in that the anode rods (24) and the cathode rods (25) are combined into secondary electrode arrangements (23) in which a row of cathode rods (25) is arranged on both sides of a central row of anode rods (24).

4. Device according to one of Claims 1 to 3, characterized in that the second anode (24) comprises an oxide or mixed oxide of the metals of the platinum group (platinum, titanium, tantalum, iridium, rubidium) at least at its surface.

5. Device according to one of Claims 1 to 4, characterized in that the anode (24) has a gas-permeable coating (36).

6. Device according to Claim 5, characterized in that the coating (36) is a polypropylene fabric.

7. Device according to Claim 5, characterized in that the coating (36) is a fabric of fluorine plastic, e.g. PTFE.

8. Device according to Claim 5, characterized in that the coating (36) is a fabric of carbon fibres.

9. Device according to Claim 5, characterized in that the coating (36) comprises needle felt.

10. Device according to one of Claims 1 to 9, characterized in that a pH measuring probe (34) is provided which monitors the pH in the etching agent (4) and acts upon a control circuit (35) which in its turn controls the second constant voltage source (32) in such a way that the pH in the etching agent is kept at a substantially constant value.

## Revendications

1. Appareil pour la régénération électrolytique d'un agent de gravure contenant des ions chlorures et des ions métalliques, lequel comprend une cuve d'électrolyse à l'intérieur de laquelle une première anode et une première cathode sont disposées, une première source de courant continu à laquelle sont reliées la première anode et la première cathode, où du métal se dissocie par rapport à l'agent de gravure au niveau de la première cathode pendant le processus de l'électrolyse qui se produit entre la première anode et la première cathode et où, de plus, l'eau contenue dans l'agent de gravure est décomposée par électrolyse afin d'ajuster la valeur de pH, ce qui entraîne la création d'ions hydrogène et d'oxygène,
caractérisé par
a) une deuxième anode indépendante (24) et une deuxième cathode indépendante (25);
b) une deuxième source de courant continu indépendante (32) à laquelle sont reliées la deuxième anode (24) et la deuxième cathode (25),
ce qui permet que se forme de l'oxygène au niveau de la deuxième anode (24) pendant le processus de l'électrolyse qui se produit entre la deuxième anode (24) et la deuxième cathode (25).

2. Appareil d'après la revendication 1, caractérisé en ce que l'anode se présente sous la forme d'un grand nombre d'anodes en barreau (24) mis en parallèle les uns avec les autres et que la cathode se présente sous la forme d'un grand nombre de cathodes en barreau (25) mis en parallèle les uns avec les autres.

3. Appareil d'après la revendication 2, caractérisé en ce que les anodes en barreau (24) et les cathodes en barreau (25) sont regroupées en paquets d'électrodes auxiliaires (23), dans lesquels une rangée latérale de cathodes en barreau (25) est placée de chaque côté d'une rangée centrale d'anodes en barreau (24).

4. Appareil d'après l'une des revendications 1 à 3, caractérisé en ce que la seconde anode (24) est constituée au moins à sa surface par un oxyde ou un mélange d'oxydes de métaux appartenant au groupe du platine (platine, titane, tantale, irridium, rubidium).

5. Appareil d'après l'une des revendications 1 à 4, caractérisé en ce que l'anode (24) comporte une enveloppe perméable aux gaz (36).

6. Appareil d'après la revendication 5, caractérisé en ce que l'enveloppe perméable aux gaz (36) est formée par un tissu de polypropylène.

7. Appareil d'après la revendication 5, caractérisé en ce que l'enveloppe perméable aux gaz (36) est formée par un tissu de plastique fluoré, par exemple, du PTFE.

8. Appareil d'après la revendication 5, caractérisé en ce que l'enveloppe perméable aux gaz (36) est formée par un tissu en fibres de carbone.

9. Appareil d'après la revendication 5, caractérisé en ce que l'enveloppe perméable aux gaz (36) est formée par un feutre aiguilleté.

10. Appareil d'après l'une des revendications 1 à 9, caractérisé en ce qu'une sonde de pH-mètre (34) est prévue, laquelle surveille les valeurs de pH à l'intérieur de l'agent de gravure (4) et commande une boucle d'asservissement (35), qui commande de son côté la deuxième source de courant continu (32) de telle sorte que la valeur de pH à l'intérieur de l'agent de gravure soit maintenue à une valeur pratiquement constante.
